# FASCICULE DE BREVET EUROPEEN

(11) **EP 1 039 082 B1**
(45) Date de publication et mention de la délivrance du brevet: **06.03.2002**
(21) Numéro de dépôt: 00440085.9
(22) Date de dépôt: 21.03.2000
(51) Int. Cl.: E05C 9/00, E05C 9/18

(54) **Ferrure de verrouillage du type crémone ou crémone-serrure comportant une têtière munie d'une ouverture pour le passage d'une vis de fixation**
Treibstangenschlossbeschlag mit einer eine Öffnung für den Durchgang einer Befestigungsschraube aufweisenden Stulpschiene
Espagnolette lock fitting with a face plate having an opening for the passage of a fastening screw

(30) Priorité: 24.03.1999 FR 9903774; 09.06.1999 FR 9907462
(43) Date de publication de la demande: 27.09.2000
(73) Titulaire: FERCO INTERNATIONAL Ferrures et Serrures de Bâtiment, Société Anonyme, 57400 Sarrebourg (FR)
(72) Inventeur: Mih, Philippe, 67760 Gambsheim (FR)
(74) Mandataire: Rhein, Alain

(56) Documents cités:
- EP-A- 0 012 786
- AT-B- 367 848
- DE-A- 2 918 970
- DE-A- 3 016 398
- DE-U- 29 818 150

## Description

L'invention concerne une ferrure de verrouillage, notamment une crémone ou crémone-serrure, comprenant une têtière comportant au moins une ouverture définie pour la réception d'un plot pour le passage d'un organe de fixation, en particulier une vis à tête fraisée, à l'arrière de cette têtière (3) étant encore rapportés, notamment par rivetage, un ou plusieurs accessoires tels qu'un guide de tringle, un guide-vis ou similaire.

La présente invention trouvera son application dans le domaine de la quincaillerie du bâtiment et concerne, notamment, des ferrures de verrouillage à têtière plus particulièrement destinées à être encastrées dans une rainure prévue en feuillure d'un ouvrant ou d'un cadre dormant de porte, fenêtre ou analogue.

Très souvent, une ferrure de verrouillage, du type crémone ou crémone-serrure, vient prendre position dans une rainure d'encastrement prévue en feuillure d'un châssis ouvrant ou d'un cadre dormant de porte, fenêtre ou similaire. Ainsi, une telle ferrure de verrouillage comporte au moins un boîtier pour la réception d'un mécanisme de commande central prévu apte à agir sur un ou plusieurs organes de verrouillage. Dans le cas particulier de crémones ou crémones-serrures, celles-ci comportent une ou plusieurs tringles de manoeuvre s'étendant au-dessus et/ou en-dessous dudit boîtier central et venant transmettre le mouvement du mécanisme de commande à des organes de verrouillage qui peuvent se situer à un endroit quelconque en périphérie d'un châssis ouvrant.

Ces crémones ou crémone-serrures comportent, encore, une têtière dont est rendu solidaire le boîtier du mécanisme de commande et à l'arrière de laquelle s'étendent la ou les tringles de manoeuvre. Une telle têtière vient, ainsi, refermer la rainure d'encastrement en feuillure de la menuiserie, accueillant ces différents organes de la ferrure de verrouillage. Pour ce faire une telle têtière comporte des ouvertures pour le passage d'organes de fixation destinés à assurer la liaison avec la menuiserie.

A ce propos, de tels organes de fixation se présentent souvent sous forme de vis à tête fraisée, celle-ci étant apte à venir se noyer dans l'épaisseur de la têtière dont les ouvertures pour le passage de ces vis comportent une embouchure de forme tronconique.

En fait, l'on rencontre de nombreuses difficultés dans le cadre de la réalisation de ces ouvertures à embouchure tronconique dans une têtière. Ainsi, en raison des cadences de production particulièrement élevées de ces ferrures de verrouillage, seule une conception par emboutissage est envisageable. En effet, une solution de perçage et fraisage serait bien trop longue et l'on n'aurait d'autre solution que d'augmenter le nombre de postes de travail sur des chaînes de production.

Si, en soi, découper, par emboutissage, une ouverture de section quelconque dans un matériau en bande prévu apte à concevoir une têtière, donc de faible largeur, ne pose aucune difficulté, réaliser, par ce procédé, une embouchure de forme tronconique, fait intervenir un phénomène de fluage de matière avec toutes les difficultés que cela pose pour le maîtriser dans la mesure où on intervient sur un matériau en bande de faible largeur. Ainsi, cet emboutissage entraîne la déformation des bordures latérales de la têtière. Aussi, il est utile de maintenir, celle-ci, latéralement, pour éviter ces déformations. Par ailleurs, l'opération a une influence directe sur la section de l'ouverture pour le passage de la vis de fixation.

L'on a d'ores et déjà tenté, à plusieurs reprises, de maîtriser ce problème du fluage de la matière dans le cadre de la conception par emboutissage d'une ouverture à embouchure tronconique dans un matériau en bande destiné à définir une têtière. En particulier, il est connu, au travers du document FR-A-2.308.440, un procédé consistant à poinçonner, en premier lieu dans la pièce à façonner, un avant trou de diamètre supérieur au diamètre nominal du trou final, puis à réaliser, au niveau de la face dorsale de cette pièce, une rainure circulaire, concentrique à l'avant trou, destinée à annihiler toute fluctuation horizontale du métal. Finalement, l'on vient réaliser l'embouchure de forme tronconique par frappe en refoulant partiellement le métal dans le trou. Ce document porte, également, sur un outillage spécifique permettant la mise en oeuvre de ce procédé.

Il est encore connu, par le document FR-A-2.763.522, un autre outillage pour le façonnage par emboutissage d'un orifice à embouchure tronconique dans un matériau métallique en bande, notamment une têtière, cet outillage comportant :
- un poinçon comprenant une partie cylindrique constituant le prolongement d'une partie tronconique ;
- et une matrice comportant un alésage de section ajustée à celle de la partie cylindrique du poinçon, cet alésage présentant, au niveau de sa paroi, au moins une rainure, débouchante sur la face supérieure de cette matrice en regard du matériau en bande à façonner, dans cette ou ces rainures venant s'échapper le matériau lors de l'emboutissage de l'embouchure tronconique.

Au travers d'un tel outillage, lorsque l'on vient réaliser l'opération d'emboutissage, le matériau, repoussé, par fluage, se retrouve en raison de la conception de la matrice, au niveau de la face arrière de la têtière sous forme de tétons, ceux-ci étant susceptibles de contribuer au guidage d'une tringle de manoeuvre venant se déplacer à l'arrière d'une telle têtière.

En fin de compte, si les procédés et outillages, auxquels il est fait référence dans ces documents antérieurs, permettent de répondre, avec plus ou moins de succès, au problème du fluage du matériau lors de la conception, dans une têtière, d'une ouverture à embouchure tronconique, ils ne proposent pas de solution qui permettrait d'éviter ce problème. C'est précisément ce que cherche à faire la présente invention.

Par ailleurs, dans le cadre du document DE-A-2918970, il est recherché une solution au problème du guidage d'une vis de fixation de manière à s'assurer qu'elle vienne s'engager, perpendiculairement, dans la paroi délimitant le fond de la rainure d'encastrement en feuillure de menuiserie. Aussi, il a été imaginé un embout ou un plot similaire à une cheville, comportant un corps tubulaire prévu apte à venir s'insérer au travers d'une ouverture dans la têtière, ce corps tubulaire étant terminé, en partie supérieure, par un flasque d'appui, prenant, par conséquent, appui sur les abords de l'ouverture dans la têtière. L'embout ou ce plot de forme tubulaire débouche au niveau de ce flasque d'appui au travers d'une embouchure de forme tronconique pour la réception de la tête fraisée de la vis de fixation.

En particulier dans la solution proposée dans ce document antérieur, la présence indispensable du flasque d'appui crée une surépaisseur au niveau de la face avant de la têtière dont il convient de tenir compte au niveau du jeu de feuillure de la menuiserie.

A ce propos, dans le cadre d'une première démarche inventive, l'on a pu observer qu'à l'arrière d'une telle têtière de ferrure de verrouillage, du type crémone ou crémone-serrure, sont encore rapportés très souvent un certain nombre d'accessoires. En particulier, il est connu de rapporter, notamment par rivetage, à l'arrière, d'une telle têtière, un guide-vis, qui, tel que son nom l'indique, a pour fonction de guider une vis de fixation venant traverser la têtière en direction de la menuiserie et d'éviter qu'elle ne vienne s'y loger de travers. Ceci pourrait avoir pour conséquence de gêner les mouvements d'une tringle de manoeuvre dans la rainure d'encastrement que vient refermer cette têtière. En fait, très fréquemment, un tel guide-vis intervient, également en tant que guide de tringle.

Il est encore connu des accessoires sous forme de guides de tringles spécifiquement rapportés à l'arrière et aux extrémités d'une têtière. Ils ont pour fonction de maintenir et guider l'extrémité d'une tringle de manoeuvre prévue apte à se présenter saillante par rapport au châssis ouvrant pour définir, en soi, un organe de verrouillage destiné à coopérer avec une gâche ménagée en correspondance sur le cadre dormant. De tels guides de tringle, pour des questions de tenue mécanique, communiquent, tout comme un guide-vis, avec une ouverture dans la têtière prévue pour le passage d'une vis de fixation destinée à venir se loger dans la menuiserie en fond de rainure d'encastrement.

En fin de compte, la présente invention a consisté à imaginer une liaison de la têtière d'une ferrure de verrouillage avec la menuiserie, non pas directement, mais au travers d'un tel accessoire de toute manière rendu solidaire de cette têtière par rivetage ou moyen similaire.

A cet effet, l'invention concerne une ferrure de verrouillage, notamment une crémone ou crémone-serrure, comprenant une têtière comportant au moins une ouverture définie pour la réception d'un plot pour le passage d'un organe de fixation, en particulier une vis à tête fraisée, à l'arrière de cette têtière étant encore rapportés, notamment par rivetage, un ou plusieurs accessoires, tels qu'un guide de tringle, un guide-vis ou similaire, caractérisée par le fait qu'au moins un accessoire, rendu solidaire de la têtière, s'étend encore sous une ouverture ménagée dans cette dernière pour le passage d'une vis de fixation, le plot que reçoit cette ouverture étant associé à l'accessoire et traversé par un trou à embouchure tronconique ajusté pour le passage et la réception de la vis de fixation à tête fraisée, ledit plot étant défini d'épaisseur tout au plus égale à l'épaisseur de la têtière.

Ainsi, l'objet de l'invention consiste à ménager une ouverture à embouchure tronconique pour le passage d'une vis à tête fraisée, non pas dans la têtière réalisée par emboutissage mais au niveau d'un accessoire destiné à être rendu solidaire de cette dernière. Dans ces conditions l'on peut se contenter de découper, par emboutissage dans ladite têtière, une simple ouverture, notamment de forme circulaire, ce qui évite le problème de la maîtrise du fluage du matériau. Quant à l'accessoire recevant l'ouverture de forme tronconique, il convient d'observer qu'il est habituellement réalisé au travers d'un procédé de moulage notamment par injection de matière synthétique ou métallique de sorte que la conception même de l'ouverture à embouchure tronconique au niveau de cet accessoire ne pose aucune difficulté. En fin de compte, la présente invention répond, de manière avantageuse, au problème posé puisqu'elle permet, tout simplement, de contourner ce problème.

L'objet de la présente invention sera mieux compris à la lecture de la description qui va suivre se rapportant à un mode de réalisation.

La compréhension de cette description sera facilitée en se référant au dessin joint en annexe, dans lequel :
La figure 1 est une vue schématisée en élévation et en coupe longitudinale d'une extrémité de têtière à laquelle est rapporté un accessoire sous forme d'un guide de sortie de tringle ;
La figure 2 est une vue schématisée et de dessus de l'accessoire rapporté à l'arrière de la têtière, comme visible dans la figure 1.

La présente invention a trait au domaine des ferrures de verrouillage, du type crémone ou crémone-serrure, qui, sous l'influence du mécanisme de commande logé dans un boîtier central (non visible) permettent de communiquer un déplacement à des tringles de manoeuvre 2 s'étendant au-dessus et/ou en-dessous de ce boîtier, de telles tringles de manoeuvre 2 venant répercuter leur mouvement sur des organes de verrouillage, tels que rouleaux, pannetons ou analogues.

Très fréquemment, une telle crémone ou crémone-serrure prend position dans une rainure d'encastrement prévue à cet effet en feuillure d'un ouvrant de porte, fenêtre ou analogue, rainure dans laquelle elle est abritée, par l'intermédiaire d'une têtière 3. A cette dernière est rendue solidaire, habituellement, le boîtier de cette crémone ou crémone-serrure.

En fait, à l'arrière d'une têtière 3 peuvent encore être rapportés un ou plusieurs accessoires 4, ici représentés sous forme d'un guide de sortie de tringle de manoeuvre 2 destiné, par conséquent, à être fixé à l'extrémité de ladite têtière 3 par un moyen 5 approprié, notamment par rivetage. Finalement, un tel guide de sortie de tringle 4 se veut apte à contribuer, d'une part, au maintien et au guidage de la tringle de manoeuvre 2 par rapport à cette têtière 3 et, d'autre part, il intervient en tant que guidage d'une vis de fixation 6A. Celle-ci traverse une ouverture 6 dans cette têtière 3 pour venir se loger en fond de rainure et rendre, ainsi, l'ensemble solidaire de la menuiserie.

Cet accessoire que définit un tel guide de sortie de tringle 4, vient, nécessairement, s'étendre sous ladite ouverture 6 dans la têtière 3.

Une telle ouverture 6 est définie, selon l'invention, apte à recevoir un plot 30 associé à cet accessoire 4 et traversé par un trou 27 comportant une embouchure 31 tronconique pour le passage et la réception d'une vis de fixation à tête fraisée 6A.

Ainsi, le plot 30 peut être défini de section circulaire ou de toute autre forme sachant que l'ouverture 6 prévue pour la réception de ce plot 30, étant réalisée par emboutissage, peut aisément adopter la forme de ce plot 30.

Celui-ci est défini d'épaisseur 40 au plus égale à l'épaisseur 41 de la têtière 3, tandis que l'embouchure tronconique 31 sera, elle, conçue de manière ajustée à la tête de la vis 6A pour éviter que celle-ci ne se présente, en aucun cas, saillante par rapport à la face externe 42 de ladite têtière 3.

L'on remarquera que le plot 30 peut, contrairement à la situation représentée dans les figures du dessin ci-joint, s'étendre depuis un plot de guidage comme en sont pourvus, usuellement, des accessoires du type guide-vis jouant encore le rôle de guide de tringles. Plus particulièrement, un tel plot de guidage est prévu apte à s'étendre au travers d'une lumière oblongue que comporte, alors, la tringle de manoeuvre 2 venant coulisser à l'arrière de la têtière 3.

Finalement, dans la mesure où un tel accessoire 4 est conçu, habituellement, par un procédé de moulage de matière synthétique ou métallique, la réalisation, en soi, du plot 30 avec un trou 27 à embouchure tronconique 31, ne pose aucun problème. Quant à l'ouverture 6 prévue au niveau de la têtière 3, elle peut être réalisée par simple découpage de matière, sans fluage, ce qui évite les déformations de la têtière 3.

## Revendications

1. Ferrure de verrouillage, notamment une crémone ou crémone-serrure, comprenant une têtière (3) comportant au moins une ouverture (6) définie pour la réception d'un plot (30) pour le passage d'un organe de fixation, en particulier une vis à tête fraisée (6A), à l'arrière de cette têtière (3) étant encore rapportés, notamment par rivetage, un ou plusieurs accessoires (4), tels qu'un guide de tringle, un guide-vis ou similaire, **caractérisée par le fait qu'**au moins un accessoire (4), rendu solidaire de la têtière (3), s'étend encore sous une ouverture (6) ménagée dans cette dernière pour le passage d'une vis de fixation (6A), le plot (30) que reçoit cette ouverture (6) étant associé à l'accessoire (4) et traversé par un trou (27) à embouchure tronconique (31) ajusté pour le passage et la réception de la vis de fixation à tête fraisée (6A), ledit plot (30) étant défini d'épaisseur (40) tout au plus égale à l'épaisseur (41) de la têtière (3).

2. Ferrure de verrouillage selon la revendication 1, **caractérisée par le fait que** le plot (30) est défini de section circulaire, tout comme l'ouverture (6) dans la têtière (3) ajustée à ce plot (30).

3. Ferrure de verrouillage selon l'une quelconque des revendications précédentes, **caractérisée par le fait que** l'embouchure tronconique (31) au niveau du plot (30) est conçue de manière ajustée à la tête de la vis à tête fraisée (6A) de manière à éviter que celle-ci ne se présente saillante par rapport à la face externe (42) de ladite têtière (3).

4. Ferrure de verrouillage selon l'une quelconque des revendications précédentes, **caractérisée par le fait que** l'accessoire (4), muni du plot (30), est conçu au travers d'un procédé de moulage de matière plastique ou métallique tandis que l'ouverture (6) dans la têtière (3) est conçue par emboutissage.

## Patentansprüche

1. Verriegelungsbeschlag, insbesondere Treibstangenbeschlag oder Treibstangenschloß, mit einer Stulpschiene (3), die mindestens eine Öffnung (6) für die Aufnahme eines Kragens (30) aufweist für den Durchtritt eines Befestigungsorgans, insbesondere einer Senkkopfschraube (6A), wobei an der Rückseite der Stulpschiene (3) noch ein oder mehrere Zusatzteile (4) angebracht, insbesondere angenietet sind, wie z.B. eine Treibstangenführung, eine Schraubenführung od. dgl.,
**dadurch gekennzeichnet, daß** mindestens ein an der Stulpschiene (3) befestigtes Zusatzteil (4) sich auch unter einer Öffnung (6) erstreckt, die in der Stulpschiene für den Durchtritt einer Befestigungsschraube (6A) vorgesehen ist, wobei der von dieser Öffnung (6) aufgenommene Kragen (30) dem Zusatzteil (4) zugeordnet ist und von einem Loch (27) mit kegelstumpfförmiger Mündung (31) durchquert wird, welches für den Durchtritt und die Aufnahme der Befestigungsschraube mit Senkkopf (6A) angepaßt ist, wobei der Kragen (30) eine definierte Dicke (40) hat, die im wesentlichen gleich der Dicke (41) der Stulpschiene (3) ist.

2. Verriegelungsbeschlag nach Anspruch 1,
**dadurch gekennzeichnet, daß** der Kragen (30) kreisförmigen Querschnitt hat, ebenso wie die an den Kragen (30) angepaßte Öffnung (6) in der Stulpschiene (3).

3. Verriegelungsbeschlag nach einem der vorangehenden Ansprüche,
**dadurch gekennzeichnet, daß** die kegelstumpfförmige Mündung (31) am Kragen (30) an den Kopf der Senkkopfschraube (6A) derart angepaßt ist, daß dieser nicht über die Außenfläche (42) der Stulpschiene (3) vorsteht.

4. Verriegelungsbeschlag nach einem der vorangehenden Ansprüche,
**dadurch gekennzeichnet, daß** das mit dem Kragen (30) versehene Zusatzteil (4) durch ein Spritzgießverfahren aus Kunststoff oder Metall erhalten ist, während die Öffnung (6) in der Stulpschiene (3) durch Stanzen erhalten ist.

## Claims

1. Locking fitting, viz. an espagnolette or espagnolette-lock, comprising a face-plate (3) including at least one opening (6) defined so as to receive a stud (30) for the passage of a fastening organ, in particular a countersunk screw (6A), against the rear face of this face-plate (3) being also inserted, viz. through riveting, one or several accessories (4), such as a rod guide, a screw guide or the like, **characterised in that** at least one accessory (4), made integral with the face-plate (3), also extends under an opening (6) provided for in the latter for the passage of a fastening screw (6A), the stud (30) this opening (6) is receiving being associated with the accessory (4) and drilled with a hole (27) with a truncated end (31) adapted for the passage of and for receiving the countersunk fastening screw (6A), said stud (30) being defined with a thickness (40) at most equal to the thickness (41) of the face-plate (3).

2. Locking fitting according to claim 1, **characterised in that** the stud (30) is defined with a circular cross-section, like the opening (6) in the face-plate (3), adjusted to this stud (30).

3. Locking fitting according to any of the preceding claims, **characterised in that** the truncated end (31) at the level of the stud (30) is designed so as to be adjusted to the head of the countersunk screw (6A), so as to avoid the latter from protruding out of the external face (42) of said face-plate (3).

4. Locking fitting according to any of the preceding claims, **characterised in that** the accessory (4), provided with the stud (30), is made by means of a plastic or metallic material moulding process, whilst the opening (6) in the face-plate (3) is made through deep-drawing.
